# FASCICULE DE BREVET EUROPEEN

(11) **EP 0 781 832 B1**
(45) Date de publication et mention de la délivrance du brevet: **05.06.2002**
(21) Numéro de dépôt: 96402805.4
(22) Date de dépôt: 19.12.1996
(51) Int. Cl.: C10L 3/10

(54) **Procédé de traitement global de gaz naturel sur un site de stockage**
Verfahren zur Gesamtbehandlung eines Erdgases am Produktionsort
Process for the complete treatment of natural gas on a production site

(30) Priorité: 27.12.1995 FR 9515524
(43) Date de publication de la demande: 02.07.1997
(73) Titulaire: INSTITUT FRANCAIS DU PETROLE, 92852 Rueil-Malmaison Cedex (FR)
(72) Inventeur: Jullian, Sophie, 92500 Rueil Malmaison (FR); Thomas, Michel, 92500 Rueil Malmaison (FR); Rojey, Alexandre, 92500 Rueil Malmaison (FR)

(56) Documents cités:
- DE-A- 4 327 522

## Description

L'invention concerne un procédé de traitement global de gaz naturel sur un site de stockage tel que par exemple un stockage souterrain.

Elle a plus particulièrement pour objet le traitement du gaz naturel par un seul procédé utilisant des adsorbants, aussi bien pendant la période de stockage que pendant la période de déstockage sur les sites de stockage.

Dans de nombreux pays, dont la France, le gaz destiné à la distribution publique doit posséder une odeur caractéristique. Pour ce faire, lorsque la teneur en mercaptans ne permet pas d'atteindre le niveau requis de l'échelle des intensités olfactives, il est nécessaire d'effectuer l'odorisation du gaz.

Ceci est fait par ajout d'un agent odorisant condensable qui est par exemple le tétrahydrothiophène THT (C₄H₈S), par exemple à raison de 20 à 25 mg/m3.

L'agent odorisant peut également être un mercaptan pur ou en mélange avec un alcool léger par exemple le méthanol.

L'odorisation est réalisée en chacun des points du réseau de transport au moyen d'unités d'odorisation centralisées que l'on trouve sur :
- les stations de livraison de gaz aux frontières;
- les terminaux méthaniers; et
- les sorties de stockage souterrain.

L'agent odorisant est injecté dans les stations de livraison avant que le gaz ne soit stocké. Pendant la période de stockage, dans le cas d'un stockage souterrain, l'agent odorisant et les produits soufrés sont adsorbés en partie dans le milieu poreux. De plus, lors des traitements sur le site pour amener le gaz aux spécifications du réseau, une partie de l'agent odorisant est perdue avec les produits à éliminer.

Au total, près de la moitié de l'agent odorisant présent initialement dans le gaz avant le stockage rique d'être éliminée au cours des diverse étapes. C'est pourquoi, lors de la récupération du gaz (phase de déstockage), un ajout important d'agent odorisant est nécessaire, ce qui constitue une opération coûteuse.

Sur les sites de stockage souterrain, lors de la phase de déstockage, réalisée par exemple en hiver, des opérations de mise aux spécifications de réseau sont nécessaires et comprennent des opérations de deshydratation et de désulfuration du gaz.

En effet, lorsqu'il sort du stockage, le gaz est généralement saturé en eau et il faut le déshydrater pour atteindre à la spécification de réseau, soit par exemple 20 à 50 mg/m³ de gaz. De même, le gaz peut contenir de l'hydrogène sulfuré H₂S, qui peut se former dans le réservoir par action bactérienne et il faut le traiter pour atteindre la spécification requise sur le réseau qui est généralement de quelques ppm, par exemple 7 mg/m3. Dans la pratique, les techniques traditionnelles de déshydratation (par exemple lavage au glycol) et de désulfuration (par exemple lavage aux amines, ou autres procédés chimiques) sont utilisées séparément.

On connaît la demande de brevet DE-A-4 327 522, qui décrit un procédé permettant la rétention par adsorption de composés organiques soufrés contenus dans des gaz techniques et le conditionnement de ces derniers, notamment de gaz naturel et de gaz de ville, ainsi que de gaz de cokerie et de gaz de gazogène, en vue de leur stockage temporaire dans des réservoirs de gaz souterrains, des régimes d'adsorption et de régénération étant établis alternativement dans au moins deux adsorbeurs. Dans ce procédé, une faible quantité du gaz purifié est utilisée après l'adsorption pour la régénération et la désorption des composés soufrés d'un adsorbant connu en soi dans au moins l'un des adsorbeurs, suivie d'une condensation partielle ou complète de la part condensable de ces composés, puis la partie liquide est recyclée par l'intermédiaire d'un séparateur et d'un réservoir formant un circuit fermé pour les composés temporairement séparés, et la plus grande partie du gaz purifié est à nouveau mélangée dans le même séparateur aux composés liquides recyclés au moyen d'une pompe.

L'objet de l'invention concerne un procédé d'adsorption permettant pendant les phases de stockage de séparer l'agent odorisant du gaz envoyé au stockage et de traiter pendant les phases de déstockage le gaz sortant du stockage pour atteindre les spécifications du réseau.

On a ainsi découvert qu'il était possible d'utiliser une même installation pour désodoriser le gaz provenant du réseau et récupérer l'agent odorisant avant injection dans le réservoir de stockage pendant les phases de stockage et déshydrater et désulfurer le gaz issu du réservoir de stockage avant de l'envoyer sur le réseau, pendant les phases de déstockage.

Le procédé selon l'invention utilise au moins deux zones d'adsorption, l'une au moins desdites zones fonctionnant alternativement en régime d'adsorption et de désorption, et un circuit de désorption où une partie du gaz traité est réutilisée pour régénérer le lit saturé en impuretés. Les tamis moléculaires utilisés sont ceux connus de l'homme de l'art, tels que par exemple les tamis A et notamment le tamis 5A, les tamis X et Y, ou ceux de type MFI. Ils constituent, séparément ou en mélange, un adsorbant adapté aussi bien à l'adsorption de l'odorisant pendant la phase de stockage qu'à celle de l'H₂S et l'H₂O pendant la phase de déstockage.

Un avantage particulièrement important du procédé réside dans le fait que le même procédé est utilisé pendant la phase de stockage du gaz provenant du réseau pour séparer l'odorisant et la phase de déstockage pour le traitement du gaz provenant du réservoir, comme décrit ci-après.

La phase de stockage est décrite de façon plus détaillée ci-après, en relation avec la figure 1. Au départ, un adsorbeur A régénéré opére en mode d'adsorption 1 et un adsorbeur B, préalablement chargé en odorisant, opère en mode de régénération 2. Le gaz provenant du réseau et contenant de l'odorisant est envoyé par la ligne 1 au bas de l'adsorbeur A. L'odorisant est retenu dans la microporosité de l'adsorbant et le gaz produit en tête par la ligne 2 est donc désodorisé. Au moins une partie de ce gaz (par exemple de 70 à 95 % et préférence de 80 à 85 %) est envoyée par la ligne 3 directement dans le réservoir de stockage ; la partie restante (5 à 30 % et de préférence 15 à 20 %) est envoyée par la ligne 4 comme gaz de régénération dans l'adsorbeur B opérant en mode de régénération 2. Ce gaz est chauffé par exemple au moyen d'un four E1 à une température appropriée avant d'être injecté au haut de l'adsorbeur B. Dans celui-ci, il désorbe l'odorisant contenu dans la microporosité. Le gaz récupéré en fond par la ligne 5 est donc un gaz chargé en odorisant. Il est ensuite refroidi dans un échangeur E2 qui peut être suivi d'un aéroréfrigérant et d'un refroidissement à l'eau E3. L'odorisant en phase liquide est alors récupéré dans un séparateur S1. On peut utiliser tout séparateur classique connu de l'homme de l'art. Dans une variante du procédé, la régénération peut être réalisée par circulation du gaz régénérant de bas en haut dans l'adsorbeur B.

L'adsorbeur B en mode 2 est donc progressivement régénéré par élimination de l'odorisant, qui est récupéré pour pouvoir être plus tard réinjecté pendant les phases de déstockage.

Après séparation de l'odorisant, le gaz qui a été utilisé pour la régénération de l'adsorbeur B contient de l'odorisant à une teneur égale à sa pression partielle à la température du séparateur. Il est alors repris par la ligne 6 et, après compression dans le compresseur K1, mélangé au gaz provenant du réseau par la ligne 1 pour être introduit dans l'adsorbeur A en mode 1.

Les conditions de mise en oeuvre sont choisies de telle sorte que le gaz soutiré constitue l'agent de régénération. Il n'est donc pas nécessaire d'utiliser un agent supplémentaire qui peut être coûteux à approvisionner.

Les adsorbeurs peuvent être remplis d'un adsorbant unique mis en forme ou de plusieurs couches de différents adsorbants.

L'ensemble des deux zones d'adsorption ainsi mises en oeuvre permet de produire un gaz désodorisé, qui peut être envoyé au stockage et en même temps de récupérer l'odorisant, qui pourra être réinjecté pendant une phase de déstockage utérieure.

Pendant une phase de stockage, qui peut durer par exemple une centaine de jours, la durée de la demi-période d'adsorption pour un des deux adsorbeurs A et B peut varier entre quelques heures et quelques jours. La régénération est effectuée pendant quelques heures, par exemple de 5 à 10 heures, puis l'adsorbeur régénéré est maintenu en l'état, en mode 2, avant de remplacer en mode 1 l'adsorbeur saturé en odorisant au bout de la demi-période d'adsorption.

La phase de déstockage est décrite de façon détaillée ci-après en liaison avec la figure 2.

C'est par exemple l'adsorbeur A qui est au départ en mode d'adsorption 3, cependant que l'adsorbeur B, saturé en impuretés (eau et H₂S) est en mode 4 de régénération. Le gaz soutiré du réservoir, saturé en eau, est envoyé au bas de l'adsorbeur A, par la ligne 7. L'eau et l'hydrogène sulfuré sont retenus dans la microporosité de l'adsorbant et le gaz produit en tête par la ligne 8 est donc aux spécifications du réseau. Une partie (en général 70 à 95 % et de préférence de 80 à 85 %) de ce gaz est envoyée directement dans le réseau après les étapes traditionnelles de recompression (K2); une autre partie (soit de 5 à 30 % et de préférence 15 à 20 %) est envoyée par la ligne 9 pour être utilisée comme gaz de régénération de l'adsorbeur B en mode 4. Ce gaz utilisé pour la régénération est chauffé par exemple au moyen d'un four E4 à une température appropriée avant d'être injecté en haut de l'adsorbeur B, où il désorbe les impuretés (H₂O, H₂S) contenues dans la microporosité. Le gaz récupéré en fond par la ligne 10 est donc un gaz chargé en eau et en H₂S. Dans une variante du procédé, la régénération peut être réalisée par circulation du gaz régénérant de bas en haut dans l'adsorbeur B. Le gaz issu de l'adsorbeur B peut être refroidi dans un échangeur E5 puis il est soumis à un traitement d'élimination d'H₂S mis en oeuvre dans la zone S2. On peut utiliser par exemple un procédé d'absorption chimique utilisant une solution catalytique qui permet la production et la décantation de soufre élémentaire tel que décrit par exemple dans la demande FR-A-2700713, au nom du même déposant. Le gaz désulfuré quitte cette zone par la ligne 11. Il est refroidi, par exemple au moyen d'un aéroréfrigérant et éventuellement par une réfrigération supplémentaire à l'eau E6. L'eau condensée est ensuite récupérée dans un séparateur S3 tel que ceux connus de l'homme de l'art.

L'adsorbeur B est donc progressivement régénéré par élimination des impuretés (H₂O et H₂S) qu'il contient.

Après séparation de l'eau et de l'hydrogène sulfuré, le gaz qui a été utilisé pour la régénération contient de l'eau à une teneur égale à sa pression partielle à la température du séparateur. Il est alors recomprimé dans le compresseur K3 et envoyé par la ligne 12 vers la ligne 7 pour être mélangé au gaz provenant du stockage pour être introduit dans l'adsorbeur A.

Ainsi, pendant la phase de stockage, la demi-période de régénération se compose d'un temps de régénération proprement dit, où une partie des gaz provenant de l'adsorbeur en mode d'adsorption est envoyée vers l'adsorbeur en mode de régénération et d'un temps de mise en attente, où la totalité du gaz issu de l'adsorbeur en mode d'absorption est envoyée au stockage. Les conditions de mise en oeuvre sont choisies de telle sorte que le gaz soutiré constitue l'agent de régénération et il n'est donc pas nécessaire d'utiliser un agent supplémentaire.

L'ensemble de ces deux zones d'adsorption permet donc de produire un gaz aux spécifications pour être envoyé au réseau. Pendant la phase de déstockage, l'odorisant extrait pendant une phase de stockage antérieure peut être réinjecté dans le gaz envoyé au réseau.

La phase de déstockage peut durer par exemple quelques dizaines de jours et comprend des cycles dont la demi-période est par exemple de quelques heures.

La descri ption de l'invention qui précéde a, par simplification, été faite en utilisant deux adsorbeurs A et B. Il doit être entendu que dans l'invention l'utilisation d'un nombre d'adsorbeurs supérieur à 2 peut être rendue nécessaire par les conditions de débit et composition du gaz du site considéré. Dans ce cas, il peut y avoir utilisation simultanée d'au moins 2 absorbeurs en mode d'absorption, aussi bien en phase de stockage que de déstockage.

Les caractéristiques de l'invention apparaitront clairement à la lecture de la description d'un mode de réalisation particulier donnée ci-après à titre d'exemple non limitatif.

### Exemple

Pendant la phase de stockage, qui dure à peu près 100 jours, un gaz naturel dont la composition moyenne est fournie dans le tableau **1** et provenant du réseau de distribution à la température de 25°C et la pression de 50 bar est introduit par la ligne 1 en fond d'un adsorbeur A en mode 1 avec un débit de 10⁵ m³/h.

**tableau 1**

| Composition | % molaire |
|---|---|
| N2 | 8. |
| C1 | 85. |
| C2 | 4. |
| C3 | 1. |
| iC4 | 0.1 |
| nC4 | 0.1 |
| C5+ | 0.1 |
| CO2 | 1.7 |

| Impuretés | g/Nm3 |
|---|---|
| H2O | 50 |
| H2S | 5 |
| THT | 25 |

Cet adsorbeur contient 20 tonnes de tamis moléculaire adsorbant sélectivement les composés soufrés et l'eau. L'adsorbeur A est maintenu en adsorption pendant une demi-période de 10 jours. Le gaz qui sort en tête de l'adsorbeur est débarrassé de son odorisant et peut donc être envoyé au stockage souterrain. En régime d'adsorption, l'adsorbant est donc chargé d'odorisant pendant toute la demi-période, la vitesse dans l'adsorbeur est de 8 à 10 m/mn. A la fin de cette demi-période, l'adsorbeur A passe en mode 2 de régénération et l'adsorbeur B en mode d'adsorption 1. Pendant un temps de 8 h, une partie du gaz purifié sortant de l'adsorbeur B est utilisé pour régénérer l'adsorbeur A. Cette fraction de l'effluent (18 %, soit dans cet exemple 18.10³m³/h) est chauffé d'abord par un échangeur tête/fond puis par un four E1 afin d'atteindre une température de 200°C. Ce gaz chaud traverse l'adsorbeur de haut en bas et désorbe l'odorant THT adsorbé pendant la phase d'adsorption. L'effluent qui sort en fond est donc chargé en THT. Cet effluent est refroidi d'abord par l'échangeur tête/fond déjà mentionné, puis par un aéroréfrigérant afin d'atteindre la température de condensation de l'odorant qui est ensuite récupéré dans un séparateur S1. A la sortie du séparateur S1, le gaz est remélangé, après compression dans le compresseur K1, à la charge de l'adsorbeur B afin d'être retraité. Cette opération de régénération étant terminée, l'adsorbeur est maintenu en l'état, en attendant d'être réutilisé en adsorption.

La phase de production du stockage souterrain dure à peu près 50 jours. Le gaz naturel contenu dans le stockage souterrain, ayant la composition moyenne fournie dans le tableau 1 ci-dessus mais saturé en eau et avec une teneur en H₂S de 20 mg/m³, sort du stockage à la température de 25°C et à la pression de 50 bar. Il est introduit en fond de l'adsorbeur A en mode d'adsorption 3 avec un débit de 4.10⁵ m³/h.

L'adsorbeur A est maintenu en mode d'adsorption 3 pendant 6 heures. Le gaz qui sort en tête de l'adsorbeur est déshydraté et désulfuré et peut donc être envoyé au réseau par la ligne 8 sans autre purification. Les teneurs résiduelles en H₂O et H₂S sont respectivement de 15 mg/m³ et 5mg/m³. En régime d'adsorption, l'adsorbant est donc chargé d'eau et d'H₂S pendant toute la demi-période, la vitesse dans l'absorbeur est de 10 à 12 m/mn. A la fin de cette demi-période, l'adsorbeur A passe en mode de régénération 4 et l'adsorbeur B en mode d'adsorption 3. Pendant une demi-période égale à la demi-période d'adsorption, une partie du gaz purifié sortant de l'adsorbeur B est utilisé pour régénérer l'adsorbeur A. Cette fraction de l'effluent (16 %, soit 16.10³m³/h) est chauffée d'abord par un échangeur tête/fond, puis par un four E4 afin d'atteindre une température de 200°C. Ce gaz chaud traverse l'adsorbeur de haut en bas et désorbe les constituants adsorbés pendant la phase d'adsorption (produits soufrés et eau). L'effluent qui sort en fond est donc chargé en impuretés. Cet effluent est refroidi par l'échangeur tête/fond déjà mentionné, avant d'être introduit dans un procédé d'absorption chimique qui permet la production et la décantation de soufre élémentaire. A la sortie de cette opération, le gaz est saturé en eau. Il est alors refroidi à la température de 35°C par un aéroréfrigérant et l'eau est récupérée dans un séparateur S3. A la sortie du séparateur, le gaz est remélangé, après recompression dans le compresseur K3, à la charge de l'adsorbeur B afin d'être retraité, car il est saturé en eau. Cette opération de régénération étant terminée, l'adsorbeur A est réutilisé en mode d'adsorption 3. Les deux adsorbeurs sont donc utilisés alternativement en adsorption et désorption avec des cycles de 12 heures (deux demi-périodes de 6 heures).

Dans la description qui précède et dans les revendications qui suivent, les volumes gazeux exprimés en m³ sont ramenés aux conditions standard de température et de pression.

## Revendications

1. Procédé de traitement d'un gaz naturel comprenant une phase de stockage et une phase de déstockage, utilisant au moins deux adsorbeurs fonctionnant tour à tour en adsorption et en désorption (régénération), pour éliminer l'agent odorisant présent dans le gaz à envoyer au stockage, pendant la phase de stockage, et pour éliminer les impuretés, eau et hydrogène sulfuré, présentes dans le gaz issu du stockage pendant la phase de déstockage, ledit procédé étant **caractérisé en ce que** :
• la phase de stockage comprend plusieurs cycles comportant au moins deux demi-périodes pendant lesquelles deux adsorbeurs A et B sont utilisés en mode 1 d'adsorption et en mode 2 de régénération; pendant la première demi-période, le gaz contenant un agent odorisant condensable est envoyé dans l'adsorbeur A contenant un adsorbant opérant en mode 1, qui retient ledit agent; en sortie dudit adsorbeur A, au moins une partie du gaz est envoyée directement dans le réservoir de stockage souterrain; la partie restante est envoyée vers l'adsorbeur B opérant en mode 2, après chauffage à une température appropriée et pendant le temps nécessaire à la régénération dudit adsorbeur B; le gaz sortant dudit adsorbeur B, contenant l'agent déodorisant désorbé est ensuite refroidi et la majeure partie de l'agent odorisant condensé est recueilli; le gaz ainsi partiellement épuré est joint à l'alimentarion de l'adsorbeur A; les adsorbeurs A et B sont ensuite intervertis, l'adsorbeur B étant alors utilisé en mode d'adsorption et l'adsorbeur A en mode de régénération, pendant la deuxième demi-période du cycle;
• et **en ce que** la phase de déstockage comprend elle aussi plusieurs cycles comportant au moins deux demi-périodes pendant lesquelles les adsorbeurs A et B sont utilisés en mode d'adsorption 3 et en mode de régénération 4; pendant la première demi-période, le gaz issu du stockage et contenant à titre d'impuretés au moins de l'eau et de l'hydrogène sulfuré est envoyé vers par exemple l'adsorbeur A opérant en mode 3, dont l'adsorbant retient l'eau et l'hydrogène sulfuré; en sortie dudit adsorbeur A, une partie du gaz est envoyée directement dans le réseau; la partie restante est envoyée vers l'adsorbeur B opérant en mode 4 à une température appropriée; le gaz sortant dudit adsorbeur B, contenant l'eau et l'hydrogène sulfuré désorbés, est soumis à un traitement d'élimination de l'hydrogène sulfuré et refroidi, la majeure partie de l'eau étant ainsi séparée par condensation; le gaz ainsi partiellement épuré est joint à l'alimentation de l'adsorbeur A; les adsorbeurs A et B sont ensuite intervertis pendant la deuxième demi-période du cycle, pendant laquelle l'adsorbeur B est utilisé en mode d'adsorption et l'adsorbeur A en mode de régénération.

2. Procédé selon la revendication 1, **caractérisé en ce que** chaque adsorbeur contient au moins un lit d'adsorbant constitué d'un tamis moléculaire.

3. Procédé selon la revendication 2, **caractérisé en ce que** le tamis moléculaire est choisi parmi les tamis A, les tamis X et Y et les tamis de type MFI.

4. Procédé selon l'une des revendications 1 à 3, **caractérisé en ce que** l'adsorbeur fonctionnant en mode d'adsorption est parcouru par le gaz à purifier de bas en haut.

5. Procédé selon l'une des revendications 1 à 4, **caractérisé en ce que** l'adsorbeur fonctionnant en mode de régénération est parcouru par le gaz régénérant de haut en bas.

6. Procédé selon l'une des revendications 1 à 5, **caractérisé en ce que** la phase de stockage dure une centaine de jours avec des cycles dont la demi-période est de quelques heures à quelques jours, et en ce la phase de déstockage dure quelques dizaines de jours avec des cycles dont la demi-période est de quelques heures.

7. Procédé selon la revendication 6, **caractérisé en ce que** pendant la phase de stockage, la demi-période de régénération se compose d'un temps de régénération proprement dit, où une partie des gaz provenant de l'adsorbeur A est envoyée vers l'adsorbeur B et d'un temps de mise en attente, où la totalité du gaz issu de l'adsorbeur A est envoyée au stockage.

8. Procédé selon la revendication 7, **caractérisé en ce que**, au cours de la phase de stockage, pendant la demi-période d'adsorption par l'adsorbeur A, la régénération de l'adsorbeur B est effectuée pendant une durée de 5 à 10 heures.

9. Procédé selon l'une des revendications 7 et 8, **caractérisé en ce que**, au cours de la phase de stockage, la partie du gaz envoyée vers d'adsorbeur B en mode de régénération 2 représente de 5 à 30%, de préférence 15 à 20%, du gaz issu de l'adsorbeur A en mode d'adsorption 1, pendant le temps de régénération proprement dit.

10. Procédé selon l'une des revendications 1 à 9, **caractérisé en ce que**, au cours de la phase de déstockage, la partie du gaz envoyée vers d'adsorbeur B en mode de régénération 4 représente de 5 à 30%, de préférence 15 à 20%, du gaz issu de l'adsorbeur A en mode d'adsorption 3.

11. Procédé selon l'une des revendications 1 à 10, **caractérisé en ce que**, au cours de la phase de stockage ou de la phase de déstockage, on utilise plus de deux adsorbeurs, dont au moins deux sont utilisés simultanément en adsorption.

12. Procédé selon l'une des revendications 1 à 11, **caractérisé en ce que** l'agent odorisant extrait du gaz lors d'une phase de stockage est réinjecté dans le gaz issu d'une phase de déstockage ultérieure.

13. Procédé selon l'une des revendications 1 à 12, **caractérisé en ce que** l'agent odorisant est le tétrahydrothiophène (THT).

## Patentansprüche

1. Verfahren zur Behandlung eines eine Einlagerungs- bzw. Speicherungsphase und eine Auslagerungsphase umfassenden Erdgases, unter Verwendung wenigstens zweier Adsorber, die wechselweise auf Adsorption und auf Desorption (Regenerierung) arbeiten, zur Eliminierung des in dem zur Einlagerung zu schickenden Gases vorhandenen Odorisierungsmittels, während der Einlagerungs- oder Speicherungsphase und zur Eliminierung der Verunreinigungen, Wasser und Schwefelwasserstoff, die in dem aus der Einlagerung stammenden Gas, während der Auslagerungs- bzw. Entspeicherungsphase vorhanden sind, wobei das Verfahren sich dadurch auszeichnet, dass:
a. die Speicherungsphase mehrere Zyklen umfasst, die wenigstens zwei Halbperioden einschließen, während derer zwei Adsorber A und B im Adsoprtionsmode 1 und im Regenerationsmode 2 verwendet werden; während der ersten Halbperiode das ein kondensierbares Odorisierungsmittel enhaltende Gas in den Adsorber A geleitet wird, der ein im Mode 1 arbeitendes Adsorbens, das dieses Mittel zurückhält, enthält; am Austritt aus diesem Adsorber A wenigstens ein Teil des Gases direkt in den Untertage-Einlagerungsspeicher geschickt wird; der verbleibende Teil zu dem im Mode 2 arbeitenden Adsorber B nach Erwärmen auf eine geeignete Temperatur und über einen für die Regenerierung dieses Adsorbers B notwendigen Zeitraum geschickt wird; das aus diesem Adsorber B austretende Gas, welches das desorbierte Odorisierungsmittel enthält, anschließend gekühlt und der größere Teil an kondensiertem Odorisierungsmittel gesammelt wird; das so partiell gereinigte Gas der Speisung des Adsorbers A zugesetzt wird; die Adsorber A und B anschließend ausgetauscht bzw. umgekehrt werden, wobei der Adsorber B dann im Adsorptionsmode und der Adsorber A im Regenerationsmode während der zweiten Halbperiode des Zyklus verwendet wird; und
- dass die Auslagerungs- und Entspeicherungsphase ebenfalls mehrere Zyklen umfasst, die wenigstens zwei Halbperioden einschließen, während deren die Adsorber A und B im Adsorptionsmode 3 und im Regenerationsmode 4 verwendet werden; dass während der ersten Halbperiode das aus der Speicherung stammende Gas, das als Verunreinigungen wenigstens Wasser und Schwefelwasserstoff enthält, beispielsweise zu dem im Mode 3 arbeitenden Adsorber A geschickt wird, dessen Adsorbens Wasser und Schwefelwasserstoff zurückhält; dass am Austritt aus diesem Adsorber A ein Teil des Gases direkt in das Netz gegeben wird; der verbleibende Teil zum im Mode 4 arbeitenden Adsorber B bei einer geeigneten Temperatur geleitet wird; das aus diesem Adsorber B austretende Gas, welches das Wasser und den Schwefelwasserstoff nach Desorption enthält, einer Behandlung zur Eliminierung des Schwefelwasserstoffs ausgesetzt und gekühlt wird, wobei der größere Teil des Wassers durch Kondensation so abgetrennt wird; das so teilweise gereinigte Gas der Speisung zum Adsorber A zugesetzt wird; die Adsorber A und B dann während der zweiten Halbperiode des Zyklus, während der der Adsorber B im Adsorptionsmode und der Adsorber A im Regenerationsmode verwendet wird, ausgetauscht werden.

2. Verfahren nach Anspruch 1, **dadurch gekennzeichnet, dass** jeder Adsorber wenigstens ein durch ein Molekularsieb gebildetes Adsorbensbett enthält.

3. Verfahren nach Anspruch 2, **dadurch gekennzeichnet, dass** das Molekularsieb gewählt ist aus den Sieben A, den Sieben X und Y und den Sieben vom Typ MFI.

4. Verfahren nach einem der Ansprüche 1 bis 3, **dadurch gekennzeichnet, dass** der im Adsorptionsmode arbeitende Adsorber von dem zu reinigenden Gas von unten nach oben durchströmt wird.

5. Verfahren nach einem der Ansprüche 1 bis 4, **dadurch gekennzeichnet, dass** der im Regenerationsmode arbeitende Adsorber von dem regenerierenden Gas von oben nach unten durchströmt wird.

6. Verfahren nach einem der Ansprüche 1 bis 5, **dadurch gekennzeichnet, dass** die Speicherphase etwa hundert Tage mit Zyklen dauert, deren Halbperiode etliche Stunden bis etliche Tage beträgt, und dass die Entspeicherungs- oder Auslagerungsphase etliche zehn Tage mit Zyklen beträgt, deren Halbperiode bei einigen Stunden liegt.

7. Verfahren nach Anspruch 6, **dadurch gekennzeichnet, dass** während der Speicherphase die Regenerationshalbperiode sich aus einer eigentlichen Regenerationszeit, wo ein Teil der aus dem Adsorber A kommenden Gas zum Adsorber B geschickt wird und einer Warteeintrittszeit besteht, wo die Gesamtheit des aus dem Adsorber stammenden Gases zur Speicherung geleitet wird.

8. Verfahren nach Anspruch 7, **dadurch gekennzeichnet, dass** während der Speicherphase während der Halbperiode der Adsorption durch den Adsorber A die Regeneration des Adsorbers B über einen Zeitraum von 5 bis 10 Stunden durchgeführt wird.

9. Verfahren nach einem der Ansprüche 7 und 8, **dadurch gekennzeichnet, dass** während der Speicherphase der Teil des zum Adsorber B im Regenerationsmode 2 geschickte Teil des Gases 5 bis 30 %, bevorzugt 15 bis 20 %, des aus dem Adsorber A im Adsorptionsmode 1 stammenden Gases während des eigentlichen Regenerationszeitraums beträgt.

10. Verfahren nach einem der Ansprüche 1 bis 9, **dadurch gekennzeichnet, dass** während der Auslagerungs- oder Entspeicherungsphase der zum im Regenerationsmode 4 befindlichen Adsorber B geschickte Teil des Gases 5 bis 30 %, bevorzugt 15 bis 20 %, des aus dem im Adsorptionsmode 3 betriebenen Adsorbers A stammenden Gases darstellt.

11. Verfahren nach einem der Ansprüche 1 bis 10, **dadurch gekennzeichnet, dass** während der Speicherungs- oder Entspeicherungsphase man mehr als zwei Adsorber verwendet, von denen wenigstens zwei gleichzeitig in Adsorption verwendet werden.

12. Verfahren nach einem der Ansprüche 1 bis 11, **dadurch gekennzeichnet, dass** das aus dem Gas während einer Speicherphase extrahierte Odorisierungsmittel in das Gas wieder eingespritzt wird, das aus einer späteren Entspeicherungsphase stammt.

13. Verfahren nach einem der Ansprüche 1 bis 12, **dadurch gekennzeichnet, dass** das Odorisierungsmittel Tetrahydrothiophen (THT) ist.

## Claims

1. Natural gas treatment process that comprises a storage phase and a draw-down phase, using at least two adsorbers that operate alternately in adsorption and in desorption (regeneration) to eliminate the odorant that is present in the gas that is to be sent into storage, during the storage phase, and to eliminate the impurities, water and hydrogen sulphide that are present in the gas that comes from storage during the draw-down phase, said process being **characterized in that**:
• the storage phase comprises several cycles that comprise at least two half-periods during which two adsorbers A and B are used in adsorption mode 1 and in regeneration mode 2; during the first half-period, the gas that contains a condensable odorant is sent into adsorber A that contains an adsorbent that operates in mode 1, which holds said agent; at the outlet of said adsorber A, at least a portion of the gas is sent directly into the underground storage tank; the rest is sent to adsorber B that operates in mode 2, after being heated to a suitable temperature and during the time that it takes to regenerate said adsorber B; the gas that comes out of said adsorber B and that contains the desorbed deodorant is then cooled, and a large portion of the condensed odorant is collected; the gas that is thus partially purified is merged with the supply of adsorber A; adsorbers A and B are then inverted, with adsorber B then being used in the adsorption mode and adsorber A in the regeneration mode, during the second half-period of the cycle;
• and **in that** the draw-down phase also comprises several cycles that comprise at least two half-periods during which adsorbers A and B are used in adsorption mode 3 and in regeneration mode 4; during the first half-period, the gas that comes from storage and that contains as impurities at least water and hydrogen sulphide is sent to, for example, adsorber A that operates in mode 3, of which the adsorbent holds the water and the hydrogen sulphide; at the outlet of said adsorber A, a portion of the gas is sent directly into the network; the rest is sent to adsorber B that operates in mode 4 at a suitable temperature; the gas that comes out of said adsorber B, that contains desorbed water and hydrogen sulphide, is subjected to treatment to eliminate sulphurated and cooled hydrogen, with a large portion of the water thus being separated by condensation; the gas thus partially purified is merged with the supply of adsorber A; adsorbers A and B are then inverted during the second half-period of the cycle, during which adsorber B is used in the adsorption mode and adsorber A in regeneration mode.

2. Process according to claim 1, **characterized in that** each adsorber contains at least one adsorbent bed that consists of a molecular sieve.

3. Process according to claim 2, **characterized in that** the molecular sieve is selected from among sieves A, sieves X and Y, and sieves such as MFI.

4. Process according to one of claims 1 to 3, **characterized in that** the gas to be purified moves from bottom to top through the adsorber that operates in adsorption mode.

5. Process according to one of claims 1 to 4, **characterized in that** the regenerating gas moves from top to bottom through the adsorber that operates in the regeneration mode.

6. Process according to one of claims 1 to 5, **characterized in that** the storage phase lasts about one hundred days with cycles whose half-period is from several hours to several days, and wherein the draw-down phase lasts for several tens of days with cycles whose half-period is several hours.

7. Process according to claim 6, **characterized in that** during the storage phase the regeneration half-period consists of an effective regeneration time, where a portion of the gases that are obtained from adsorber A is sent to adsorber B and a waiting time, where all the gas that comes from adsorber A is sent into storage.

8. Process according to claim 7, **characterized in that** during the storage phase, during the half-period of adsorption by adsorber A, the regeneration of adsorber B is carried out during a time span of 5 to 10 hours.

9. Process according to one of claims 7 and 8, **characterized in that** during the storage phase, the portion of the gas that is sent to adsorber B in regeneration mode 2 represents 5 to 30%, preferably 15 to 20%, of the gas that comes from adsorber A in adsorption mode 1, during the effective regeneration time.

10. Process according to one of claims 1 to 9, **characterized in that** during the draw-down phase, the portion of the gas that is sent to adsorber B in regeneration mode 4 represents 5 to 30%, preferably 15 to 20%, of the gas that comes from adsorber A in adsorption mode 3.

11. Process according to one of claims 1 to 10, **characterized in that** during the storage phase or the draw-down phase, more than two adsorbers are used, at least two of which are used simultaneously in adsorption.

12. Process according to one of claims 1 to 11, **characterized in that** the odorant that is extracted from the gas during a storage phase is reinjected into the gas that comes from a subsequent draw-down phase.

13. Process according to one of claims 1 to 12, **characterized in that** the odorant is tetrahydrothiophene (THT).
